# EUROPÄISCHE PATENTSCHRIFT

(11) **EP 0 584 039 B1**
(45) Veröffentlichungstag und Bekanntmachung des Hinweises auf die Patenterteilung: **20.09.1995**
(21) Anmeldenummer: 93710010.5
(22) Anmeldetag: 22.05.1993
(51) Int. Cl.: B61F 1/10, B61D 3/10, B61D 3/00

(54) **Eisenbahngüterwagen, insbesondere Flachwagen, mit je einem in den Endbereichen des Untergestells angeordneten Fahrwerk**
Railway freight car, in particular a flat car, with a running gear at either end portion of the frame
Wagon de chemin de fer à marchandises, notamment un wagon plat, avec un train de roues à chaque partie terminale du châssis

(30) Priorität: 14.08.1992 DE 4226731
(43) Veröffentlichungstag der Anmeldung: 23.02.1994
(73) Patentinhaber: Linke-Hofmann-Busch GmbH, D-38239 Salzgitter (DE)
(72) Erfinder: Asche, Günter, W-3325 Lengede (DE); Hahne, Jochen, Dipl.-Ing., W-3300 Braunschweig (DE); Beier, Günter, Dipl.-Ing., W-3320 Salzgitter 1 (DE)

(56) Entgegenhaltungen:
- EP-A- 0 019 098
- EP-A- 0 209 312
- DE-B- 1 189 111
- DE-B- 1 287 104
- FR-A- 2 386 438

## Beschreibung

Die Erfindung betrifft einen Eisenbahngüterwagen, insbesondere Flachwagen, mit je einem in den Endbereichen des Untergestells angeordneten Fahrwerk.

Aus der DE-AS 22 45 594 ist es beispielsweise bekannt, artgleiche Eisenbahngüterwagen miteinander zu kuppeln und als Ganzzug zum Transport von in der Regel gleichen Gütern einzusetzen. Die einzelnen Eisenbahngüterwagen sind dabei mit Untergestell, Aufbau und an jeder Seite mit einer Zug- und Stoßeinrichtung versehen, derart, daß die Eisenbahngüterwagen auch in einen gemischten, üblichen Zugverband einstellbar sind.

Aus der DE-OS 38 01 117 ist eine Zugeinheit mit durchgehend tiefliegendem Wagenboden, insbesondere für den Transport von Straßenlastfahrzeugen bekannt, die aus mindestens einem endseitig eines Untergestells mit Drehgestellen versehenen Eisenbahngüterwagen, der für eine stirnseitige Be- und Entladung ausgeführt ist, und aus mindestens einem weiteren Wagen besteht, wobei sämtliche Wagen der Zugeinheit miteinander kurzgekuppelt sind.

Ein aus einem End- und einem Aufliegerwagen gebildetes Wagenpaar ist über eine Kurzkupplung unter Verwendung tiefliegender Puffer mit einem zweiten Paar zu einer Zugeinheit kuppelbar.

Da dieser bekannte Zugverband aus unterschiedlich ausgebildeten Eisenbahngüterwagen gebildet ist, es sind Endwagen, Aufliegerwagen und wahlweise zusätzlich Aufliegerbrücken vorgesehen, ist die universelle Verwendbarkeit des einzelnen Eisenbahngüterwagens, d. h. insbesondere die beliebige Einstellbarkeit und Trennbarkeit im Zugverband, eingeschränkt, da die kürzeste, bildbare Einheit aus einem Endwagen und einem Aufliegerwagen besteht und der Aufliegerwagen mangels eines eigenen Fahrwerks an der Aufliegerseite nicht eigenständig verwendbar ist. Auch der Endwagen ist nicht eigenständig verwendbar, da an der Aufliegerseite ein Fahrwerk in Jakobs-Anordnung und damit keine UIC-Kupplungsschnittstelle vorgesehen ist. An den freien Enden des Endwagens und des Aufliegerwagens sind verschwenkbare Kopfstücke mit Zug- und Stoßvorrichtungen zur stirnseitigen Beladung vorgesehen.

Der Erfindung liegt die Aufgabe zugrunde, einen Eisenbahngüterwagen, insbesondere Flachwagen, derart auszubilden, daß dieser leicht und wirtschaftlich ausgebildet ist und innerhalb eines Zugverbandes universell sowohl als Endwagen als auch als Mittelwagen einsetzbar ist und an jedem Wagenende eine übliche UIC-Kupplungsschnittstelle bedarfsweise zur Verfügung gestellt werden kann.

Diese Aufgabe wird durch die im Anspruch 1 angegebenen Merkmale gelöst.

Zweckmäßige Weiterbildungen des Erfindungsgegenstandes sind in den Ansprüchen 2 bis 5 angegeben.

In Anspruch 6 ist ein aus erfindungsgemäß ausgebildeten Güterwagen gebildeter Zugverband gekennzeichnet.

Die Erfindung wird nachfolgend anhand eines Beispiels mit Bezug auf die Zeichnungen näher beschrieben.

Es zeigen
- Fig. 1: den freien Endbereich eines Eisenbahngüterwagens mit montierter Pufferkonsole in Draufsicht;
- Fig. 2: die einander zugekehrten Enden zweier miteinander gekuppelter Eisenbahngüterwagen in Draufsicht.

Der Eisenbahngüterwagen weist ein Untergestell 1 auf, das in beiden Endbereichen in der senkrechten Längsmittelebene ein Aufnahmelager 2 aufweist. Die Aufnahmelager 3 sind in gleichem Abstand zur zugeordneten Stirnseite des Untergestells 1 angeordnet. Am Aufnahmelager 2 ist wahlweise eine Kuppelstange 3 oder eine Pufferkonsole 4 lösbar befestigbar und abstützbar.

In Fig. 1 ist der freie Endbereich des Eisenbahngüterwagens mit montierter Pufferkonsole 4 mit Zug- und Stoßeinrichtung 5, hier mit zwei Puffern und UIC-Hakenkupplung, dargestellt.

Die Pufferkonsole 4 stellt somit auch eine UIC-Kupplungsschnittstelle zum Ankuppeln an Antriebseinheiten oder Wagen mit UIC-Standardkupplungen zur Verfügung.

Die Pufferkonsole 4 weist einen Konsolenträger 6 und an jeder Längsseite einen Stützträger 7 auf. Die Stützträger 7 überragen den Konsolträger 6 in Richtung auf die Mittelquerebene des Untergestells 1 und sind mit Abstand zum Konsolträger 6 am Untergestell 1 in einem Stützlager 8 abgestützt. Um vertikale Momente abstützen zu können, sind zwischen der Pufferkonsole 4 und dem Untergestell 1 an der Trennebene vier Rasteinrichtungen 9 zugeordnet, von denen mindestens zwei in verschiedenen Querebenen des Untergestells 1 angeordnet sind. Zweckmäßig ist je eine Rasteinrichtung 9 an den Stützlagern 8 und zwei Rasteinrichtungen 9 in der Trennebene/Anlageebene zwischen Konsolenträger 6 und der Stirnseite des Untergestells 1 angeordnet.

In Fig. 2 sind die Endbereiche zweier miteinander gekuppelter Giltervagen dargestellt. Die Kuppelstange 3 verbindet die beiden Eisenbahngüterwagen über die Aufnahmelager 2. Die Stirnseiten der Untergestelle 1 weisen an den zugewandten Enden keine Pufferkonsole 4 auf und werden durch die Kuppelstange 3 auf Abstand gehalten.

Für bestimmte Einsatzfälle, z. B. Reduzierung der die Ladung erreichende Stoßenergie, ist es gegebenenfalls zweckmäßig, die an sich starre Kuppelstange 3 mit einer einfachen Zug- und Stoßeinrichtung zu versehen.

Die Trennung zweier Güterwagen erfolgt durch einseitiges Lösen der Verbindung in dem Aufnahmelager 2 eines Güterwagens.

Entweder verbleibt die Kuppelstange 3 an einem Wagenende oder sie wird durch Lösen der zweiten Verbindung im Aufnahmelager 2 des zweiten Güterwagens ganz entfernt.

Zweckmäßig kann die Kuppelstange 3 auch in einer Trennstelle auftrennbar ausgebildet sein. Die Trennstelle ist zweckmäßig in der Mitte der Kuppelstange 3 angeordnet, da die universelle Einsetzbarkeit bei gleichen Wagenenden größer ist und nicht erst durch zusätzlichen Arbeitsaufwand erzeugt werden muß.

Ein sinnvoller Zugverband besteht aus mindestens zwei vorstehend beschriebenen Eisenbahngüterwagen, wobei die Endwagen des Zugverbandes an ihren freien Enden mit der lösbar befestigten Pufferkonsole 4 versehen sind und die einander zugekehrten Enden der Endwagen und der ggf. weiteren Mittelwagen mittels Kuppelstange 3 verbunden sind.

## Patentansprüche

1. Eisenbahnguterwagen, insbesondere Flachwagen, mit je einem in den Endbereichen des Untergestells angeordneten Fahrwerk, **dadurch gekennzeichnet,** daß die Endbereiche des Untergestells (1) baugleich ohne fest verbundene Pufferkonsole (4) ausgebildet sind, daß in jedem Endbereich des Untergestells (1) in gleichem Abstand zur Stirnseite in der senkrechten Längsmittelebene ein Aufnahmelager (2) angeordnet ist, über das wahlweise eine Kuppelstange (3) oder eine Pufferkonsole (4) mit Zug- und Stoßeinrichtung (5), wie Mittelpufferkupplung oder UIC-Standardkupplung, mit dem Untergestell (1) lösbar befestigt und abstützbar ist.

2. Eisenbahngüterwagen nach Anspruch 1, **dadurch gekennzeichnet,** daß die Pufferkonsole (4) einen Konsolenträger (6) und an jeder Längsseite einen Stützträger (7) aufweist, wobei letztere den Konsolenträger (6) in Richtung auf die Mittelquerebene des Untergestells (1) überragen und sich mit Abstand zum Konsolenträger (6) am Untergestell (1) in einem Stützlager (8) abstützen.

3. Eisenbahngüterwagen nach Anspruch 1 oder 2, **dadurch gekennzeichnet,** daß die Pufferkonsole (4) durch vier Rasteinrichtungen (9), von denen mindestens zwei in verschiedenen Querebenen des Untergestells (1) angeordnet sind, am Untergestell (1) abgestützt ist.

4. Eisenbahngüterwagen nach Anspruch 3, **dadurch gekennzeichnet,** daß je eine Rasteinrichtung (9) an den Stützlagern (8) und zwei Rasteinrichtungen (9) in der Trennebene/Anlageebene von Konsolenträger (6) und der Stirnseite des Untergestells (1) angeordnet sind.

5. Eisenbahngüterwagen nach Anspruch 1, **dadurch gekennzeichnet,** daß die Kuppelstange (3) in einer Trennstelle auftrennbar ausgebildet ist.

6. Zugverband bestehend aus mindestens zwei Eisenbahngüterwagen, die nach einem oder mehreren der Ansprüche 1 bis 5 ausgebildet sind, **dadurch gekennzeichnet,** daß die Endwagen des Zugverbandes an ihrem freien Ende mit der lösbar befestigten Pufferkonsole (4) versehen sind und die einander zugekehrten Enden der Endwagen und der Mittelwagen mittels Kuppelstangen (3) verbunden sind.

## Claims

1. Railway goods wagon, in particular flat wagon, with running gear disposed in the end areas of the underframe, characterised in that the end areas of the underframe (1) are of the same design without a fixed buffer bracket (4), in that a mounting bracket (2) is disposed in each end area of the underframe (1) at the same distance from the front end in the vertical longitudinal median plane by means of which optionally a coupling rod (3) or a buffer bracket (4) with drawing and buffing gear (5), such as a central buffer coupling or standard UIC coupling, is detachably secured to the underframe (1) and can be supported.

2. Railway goods wagon according to claim 1, characterised in that the buffer bracket (4) exhibits a bracket member (6) and a support member (7) on each longitudinal side, the latter projecting beyond the bracket members (6) in the direction of the transverse median plane of the underframe (1) and being supported on the underframe (1) in a support bearing (8) a distance from the bracket member (6).

3. Railway goods wagon according to claim 1 or 2, characterised in that the buffer bracket (4) is supported on the underframe (1) by four locking devices (9) of which at least two are disposed in different transverse planes of the underframe (1).

4. Railway goods wagon according to claim 3, characterised in that in each case one locking device (9) is disposed on the support bearings (8) and two locking devices (9) are disposed in the separating plane/bearing plane of the bracket member (6) and the front end of the underframe (1).

5. Railway goods wagon according to claim 1, characterised in that the coupling rod (3) is embodied so that it can be separated in a separating location.

6. Train consisting of at least two railway goods wagons embodied according to one or more of claims 1 to 5, characterised in that the end wagons of the train are provided at their free end with the detachably secured buffer bracket (4) and the facing ends of the end wagons and the middle wagons are connected by means of coupling rods (3).

## Revendications

1. Wagon de marchandises, en particulier wagon plat, comportant un train de roulement dans chaque zone terminale du châssis, caractérisé en ce que les zones terminales du châssis (1) sont conçues selon la même construction sans console de tampons (4) reliée de façon fixe, en ce qu'il est prévu, dans chaque zone terminale du châssis (1), à égale distance du côté frontal dans le plan médian longitudinal vertical, un palier de logement (2) par l'intermédiaire duquel une bielle d'accouplement (3) ou une console de tampons (4), au choix, pourvue d'un dispositif de traction et de pare-chocs (5) comme un attelage central ou un attelage standard UIC, est fixée de façon amovible au châssis (1) et peut être supportée par celui-ci.

2. Wagon de marchandises selon la revendication 1, caractérisé en ce que la console de tampons (4) comporte un support de console (6) et, sur les côtés longitudinaux, des supports d'appui respectifs (7), ces derniers dépassant du support de console (6) en direction du plan transversal médian du châssis (1) et s'appuyant au châssis (1) dans un palier d'appui (8), à une certaine distance du support de console (6).

3. Wagon de marchandises selon la revendication 1 ou 2, caractérisé en ce que la console de tampons (4) s'appuie au châssis (1) grâce à quatre dispositifs de verrouillage (9) dont deux au moins sont disposés dans des plans transversaux différents du châssis (1).

4. Wagon de marchandises selon la revendication 3, caractérisé en ce qu'un dispositif de verrouillage (9) est disposé sur chaque palier d'appui (8) et deux dispositifs de verrouillage (9) sont disposés dans le plan de séparation/plan d'appui du support de console (6) et du côté frontal du châssis (1).

5. Wagon de marchandises selon la revendication 1, caractérisé en ce que la bielle d'accouplement (3) est conçue pour pouvoir être séparée en un point de séparation.

6. Attelage formé d'au moins deux wagons de marchandises conçus selon l'une au moins des revendications 1 à 5, caractérisé en ce que les wagons d'extrémité de l'attelage sont pourvus, à leur extrémité libre, de la console de tampons (4) fixée de façon amovible, et les extrémités tournées les unes vers les autres desdits wagons d'extrémité et des wagons centraux sont reliées à l'aide de bielles d'accouplement (3).
